# EUROPÄISCHE PATENTSCHRIFT

(11) **EP 0 017 969 B1**
(45) Veröffentlichungstag und Bekanntmachung des Hinweises auf die Patenterteilung: **19.02.1986**
(21) Anmeldenummer: 80102032.2
(22) Anmeldetag: 16.04.1980
(51) Int. Cl.: E04B 1/76

(54) **Unbrennbare äussere Wärmedämmschicht mit Oberflächenbeschichtung**
Incombustible external thermal-insulation layer with superficial layer
Couche extérieure incombustible d'isolation thermique avec revêtement de surface

(30) Priorität: 20.04.1979 DE 2915977
(43) Veröffentlichungstag der Anmeldung: 29.10.1980
(73) Patentinhaber: Ihlefeld, Karl-Helmut, D-6943 Birkenau (DE)
(72) Erfinder: Ihlefeld, Karl-Helmut, D-6943 Birkenau (DE)

## Beschreibung

Die Erfindung bezieht sich auf eine unbrennbare, aussen auf Gebäude und industrielle Einrichtungen, wie zum Beispiel Öltanks, aufzubringende Wärmedämmschicht aus Mineralfasern, die gleichzeitig als Träger einer Putzschicht oder einer anderen Oberflächen-Beschichtung wirksam ist.

Es ist bekannt, Gebäude und andere Objekte von aussen mit Mineral-Faser-Platten oder -Matten gegen Wärmeverluste zu schützen. Dies wird meist in der Weise durchgeführt, dass Platten oder rollbare Matten aus Glas- oder Mineralwolle durch Ankleben, Annageln oder Anschrauben an dem zu isolierenden Objekt befestigt werden, während zusätzlich eine Verkleidung auf einem dafür geeigneten Unterbau (zum Beispiel Zementasbestplatten auf Lattenrost) zum Schutz von Wärmedämmung und Baukörper gegen Witterungseinflüsse angebracht wird. Fachlich wird ein solches System als vorgehängte Fassade bezeichnet. Eine solche Konstruktion ist jedoch sehr aufwendig.

Es lag daher nahe, die Mineralfaser-Platten ohne die aufwendige Konstruktion einer vorgehängten Fassade unmittelbar mit einer schützenden Deckschicht zu versehen, die aus Putz oder aufgeklebten Platten bestehen kann. Solche Deckschichten haben jedoch nicht gehalten, weil sich die Mineralfaserplatten infolge ihrer losen Bindung und der parallel zur Oberfläche verlaufenden Faserrichtung sehr leicht spalten lassen. Die Verankerung der Deckschichten am Baukörper ist daher völlig unzureichend.

Man hat daher versucht, anstelle der Mineralfaser-Platten Wärmedämmplatten aus organischem Schaum, wie Styrolschaum, Polyurethanschaum und anderen an das zu isolierende Objekt anzukleben oder auch mechanisch zu befestigen und dann mit geeigneten Deckschichten zu versehen. Wärmedämmschichten aus solchen Schäumen sind sehr steif und hart und können die Zug-beanspruchung der Deckschicht leicht auf den Baukörper übertragen. Es hat sich jedoch bald gezeigt, dass die hohe Festigkeit der Wärmedämmschichten aus organischem Schaum gleichzeitig erhebliche Nachteile brachte. Auf der Oberfläche eines Baukörpers können durch Sonneneinstrahlung einerseits und durch Frost andererseits Temperatur-Differenzen von 70 °C und mehr auftreten. Normalerweise wird diese Temperatur vom Baukörper aufgenommen und ausgeglichen, sodass zwischen Baukörper und Deckschichten keine so wesentlichen Temperaturdifferenzen entstehen, dass dadurch erhebliche mechanische Spannungen auftreten, die zur Ablösung des Putzes oder Platten-Materials führen können.

Anders ist die Situation jedoch, wenn zwischen Baukörper und Deckschicht eine Wärmedämmschicht vorhanden ist. In diesem Fall bleibt die Baukörper-Temperatur konstant, während die Temperatur der Deckschicht erheblich schwankt, weil der Wärmeübergang und damit der Temperaturausgleich durch die Wärmedämmschicht verhindert wird. Das hat zur Folge, dass die Deckschicht aus Putz oder Plattenmaterial je nach Temperatureinwirkung erheblichen Längenänderungen unterworfen ist, so dass Spannungen entstehen können, die bei unnachgiebigem Untergrund zur Ablösung der Deckschicht führen.

Auch das Armieren der Deckschicht aus Putzmörtel mit Glasfasergewebe und das Überdecken der Fugen der Wärmedämmplatten mit Gewebestreifen oder Faservlies konnte diesem Übelstand nicht abhelfen.

Aus dem gleichen Grunde kam es auch zu Schäden bei der Verwendung der an sich weichen Mineral-Faser-Platten oder -Matten,. weil hier zwar nicht die Deckschicht von den Platten abriss, jedoch die Platten selber aufspalteten und damit die Haftung der Deckschicht am Gebäude unterbrochen wurde.

Weiterhin versagen Dämmplatten aus organischem Schaum bei Hitzeeinwirkung im Brandfall. Selbst wenn solche Schaumstoff-Platten schwerentflammbar eingestellt sind, so führt eine Temperatur von nur 200°C bereits zur Erweichung, zum Abschmelzen oder Verkohlung des Materials: die aufgebrachte Deckschicht löst sich ab und gefährdet die Löschmannschaft und andere Personen.

Nun ist bekannt, dass Dämmschichten aus Mineralfasern, bei denen die Faserrichtung senkrecht zur Oberfläche wie bei einer Bürste eingestellt ist, eine sehr hohe Eigenfestigkeit aufweisen. Bereits 1937 wurde in den USA das Patent Nr. 2160 001 angemeldet, das eine belastbare Dämmschicht aus quer zur Plattenebene eingestellten Fasern in Form von Faserstreifen beschreibt. Da man jedoch solche Faserstreifen nicht einzeln am Bau ankleben kann, sondern bei fast allen Anwendungsformen, wie zum Beispiel auch bei der Herstellung von Sandwich-Elementen mit einem Faserkern, Feuerschutztüren usw. eine leicht hantierbare Platte braucht, sind eine Reihe von Vorschlägen gemacht worden, solche Bahnen oder Platten mit einseitiger oder zweiseitiger Kaschierung oder Beschichtung herzustellen. Solche Fa-. ser-Lamellen-Platten oder -Bahnen sind in den folgenden Patentschriften oder -Anmeldungen näher beschrieben:
US-Patente Nr. 2 373 500, 2 546 230, 2 949 953, 3012923, 3048513, 3230995, 3345341, 3736215; deutsche Patente Nr. 1047702, 1 459 973, 1 955 624, 2223101, 2 307 577, 2307873, 2 327 428 sowie das deutsche Gebrauchsmuster 7 319 376, sowie weitere Patentschriften mit ähnlichem Inhalt wie die US-A-3 389 518 und die FR-A-2 371 556.

Allen diesen Vorschlägen ist eigen, dass die Beschichtung zum Zusammenhalten der Faser- Lamellen-Streifen vollflächig erfolgt, sodass sie immer als Trennschicht zwischen der eigentlichen Faser-Lamellen-Platte und dem zu isolierenden Objekt wirkt, auf dem die Lamellen-Platte oder Lamellen-Rollbahn mit Hilfe eines Bindemittels aufgebracht werden soll. In gleicher Weise wirkt eine solche Beschichtung bei dem Aufbringen der Putzschichten. Weiterhin wird in einigen der genannten Schriften die Verwendung einer Papierbahn als Beschichtung vorgeschlagen. Damit fällt aber im Brandfall das System auseinander.

Die Beschichtung mit Glasfasergewebe ist zwar schon in der deutschen Patentanmeldung Nr. 2 307 577 und in dem deutschen Gebrauchsmuster 7 319 376 erwähnt, wobei jedoch eine vollflächige Verklebung der Beschichtung mit der Faser- Lamellen-Schicht vorgesehen ist. Der Klebstoff wirkt als Trennschicht. Es fehlt die wesentliche Erkenntnis, dass nur ein weitmaschiges nur entlang der Fäden verklebtes Glasfaser-Gitternetz den Zutritt des Bindemittels und der Putzschichten zum eigentlichen tragenden Lamellenkern ermöglicht.

Die Erfindung hat sich nun die Aufgabe gestellt, eine Wärmedämmschicht zu entwickeln, die den geschilderten Beanspruchungen gerecht wird, die im Brandfall nicht versagt und die Anwendung normaler Putzmethoden sowie die Anbringung von Plattenmaterial mit Bindemitteln beziehungsweise mit Klebstoffen gestattet, ohne dass irgendwelche Schäden zu befürchten sind.

Hier setzt nun der erfindungsgemässe Gedanke ein. Um eine dauerhafte, brandsichere Befestigung von Untergrund + Faser-Lamellen-Platte + Putzschicht zu erreichen, muss das Bindemittel und der Putz unmittelbar ohne störende Zwischenschicht mit den Faser-Lamellen in Berührung kommen.

Erfindungsgemäss besteht die Wärmedämmschicht aus Mineralfaser-Lamellen. Als Mineralfaser-Lamellen werden aus Mineralwolle-Platten geschnittene gleichmässig breite Streifen bezeichnet, die um 90° gedreht und wieder zu einer geschlossenen Platte zusammengefügt werden. Solche Platten weisen eine Faserrichtung senkrecht zur Oberfläche auf, sie haben eine bürstenartige Struktur.

Erfindungsgemäss wird das dadurch erreicht, dass als einseitige oder zweiseitige Beschichtung der Faser-Lamellen-Platte ein weitmaschiges Glasfaser-Gitternetz verwendet wird, das möglichst nur entlang der Fäden mit den Lamellen- Streifen verbunden wird. Damit bleibt der Zwischenraum zwischen den Fäden des Glasfaser-Gewebes frei und ermöglicht Bindemittel und Putz ungehinderten Zutritt zu der Oberfläche der Faser-Lamellen.

Die Anordnung dieser Faserrichtung hat die folgenden Wirkungen: Die Wärmedämmschicht kann senkrecht zur Oberfläche erhebliche Zugkräfte aufnehmen. Es wurden Werte bis zu 40 N/cm² gemessen. Mit solchen Festigkeiten ist die Verankerung einer Deckschicht auf dem Mauerwerk mit Hilfe einer flächigen Verbindung mehr als gewährleistet. Andererseits ist eine solche Lamellenschicht bei Beanspruchungen parallel zur Oberfläche sehr nachgiebig. Die Fasern wirken gleich kleinen Pendelstützen. Daher können Längenänderungen der Deckschicht aufgenommen werden, ohne dass Spannungen gegenüber dem Untergrund oder Mauerwerk entstehen. Somit ist bei einer solchen erfindungsgemässen Wärmedämmung gewährleistet, dass eine beliebigesteife Beschichtung, sei es als Putz oder als aufgeklebte Platte, nach Einwirkung von Temperaturänderungen sich nicht von der Wärmedämmschicht lösen kann.

Das erfindungsgemässe Wärmedämmsystem stellt einen erheblichen technischen Fortschritt dar, weil es folgende Eigenschaften in sich vereint:
- Beliebig einstellbare Schichtdicke
- Zugfeste Verbindung zwischen Untergrund und Oberfläche
- Spannungsfreie Kompensation temperaturbedingter Längenänderungen der Oberfläche
- Armierung der Oberflächenschicht ohne zusätzlichen Aufwand
- Hohe Wärmedämmung
- Unbrennbar
- Unverrottbare Bestandteile
- Offene Porosität = keine Feuchtigkeitsspeicherung
- Einfache Befestigung mit bekannten Bindemitteln und handelsüblichem Gerät
- Reaktionssichere Verbindung von Fasern und Bindemittel.

Zur Erläuterung des erfindungsgemässen Gegenstandes sind die Zeichnungen Fig. 1-4 beigefügt. Fig. 1 zeigt schematisch den Herstellungsvorgang von Lamellen und deren Verbindung mit einem Glasfaser-Gitternetz. Aus den Schraffuren ist die Faserrichtung ersichtlich.

Die handelsübliche Mineralfaser-Platte (1) wird durch die Vorrichtung (2) in gleichmässig breite Streifen (3), die Lamellen, geschnitten. Sie werden um 90° gedreht und zu einer Lamellenbahn (4) aneinander gereiht.

Fig. 4 zeigt schematisch den Ausschnitt eines mit dem erfindungsgemässen Wärmedämmsystem versehenen Wandstücks in schichtweisem Aufbau. Auf dem Mauerwerk (10) ist die Wärmedämmschicht (4) mit Hilfe des Bindemittels (11) befestigt. Auf der Wärmedämmschicht (4) ist wiederum eine Bindemittelschicht (12) aufgebracht, die wiederum die Deckschicht (13) sicher festhält. Die Schichten (12 + 13) können ebenfalls aus einem zweischichtigen Aussenputz bestehen.

Die Wärmedämmschicht (4) ist hier beispielsweise als rollbare Lamellen-Matte gezeigt. Um das zu erreichen, wird erfindungsgemäss, wie in Fig. 1 dargestellt, ein weitmaschiges Gewebe bzw. Gitternetz (5) mit Klebstoff (6) versehen und durch eine geeignete Vorrichtung (7) auf die Lamellenbahn (4) aufgebracht, sodass die mit Gewebe (5) verbundene rollbare Lamellenbahn (8) entsteht, die dann in Rollenform angeliefert wird.

Durch den erfindungsgemässen Kunstgriff, nur das weitmaschige Gewebe (5) mit Klebstoff (6) zu versehen, wird die in Fig. 2a vergrössert dargestellte Situation erreicht. Auf der Lamellenbahn (4) ist das weitmaschige Gitternetz (5) nur entlang der Fäden mit Klebstoff (6) versehen, sodass die Fasern der Lamellenplatte (4) zwischen den Fäden zur Benetzung mit anderen Bindemitteln (11 + 12) offen liegen. Fig. 2b zeigt noch einmal vergrössert die Einbindung des Fadens des Gewebes (5) mit Klebstoff (6) auf der Lamelle (4). Für die praktische Ausführung gemäss Fig. 4 bedeutet das, dass die Bindemittelschichten (11 + 12) unmittelbar an den Faser-Lamellen (4) haften, obgleich das Gewebe (5) auf der Lamellenbahn (4) aufgeklebt ist. Das weitmaschige Gitternetz (5) kann aus Kunststoffasern, Glasfasern oder Mineralfasern bestehen, jedoch nicht aus Fasern, die verrotten können, wie Hanf, Baumwolle oder ähnlichen Stoffen.

Erfindungsgemäss kann dieses weitmaschige Gitternetz (5) nicht nur die Faserlamellen (4) zu verarbeitungsgerechten Einheiten zusammenhalten, sondern auch als Armierung für eine aufgebrachte Binder- oder Putzschicht (12) wirken. Das ist dadurch möglich, weil die Binderschicht (12) das weitmaschige Gewebe (5) durchdringt und teilweise sogar völlig umschliesst, sodass Spannungen innerhalb der Binderschicht (12) von dem Gewebe (5) übernommen werden können und somit der Rissbildung in der Deckschicht (12 + 13) entgegengewirkt wird.

Vorteilhafterweise wird, wie in Fig. 3a-c dargestellt, das Gewebe (5) etwas breiter als die Lamellenbahn (8) zugeschnitten, damit ein einseitiger Überstand (9) entsteht, der die Stosskanten der Lamellenbahnen (8) überdeckt, wie in Fig. 4 dargestellt, sodass eine lückenlose Putzarmierung sichergestellt ist. Fig. 3a zeigt die Aufsicht auf eine solche Lamellenbahn (8).

Wird eine Faserlamellenbahn einseitig erfindungsgemäss mit einem mit Klebstoff (6) versehenen weitmaschigen Gitternetz (5) wie in Fig. 1 und Fig.3c verbunden, entsteht eine rollbare Lamellenbahn (8).

Wird jedoch die andere Seite der Lamellenbahn ebenfalls auf erfindungsgemässe Weise mit einem weitmaschigen mit Klebstoff (6) versehenen Gitternetz (5) verbunden, so entsteht eine steife Lamellenplatte nach Fig. 3b.

Eine solche Platte kann in gleicher Weise verlegt und befestigt werden, wie die bisher üblicherweise verwendeten Dämmplatten aus brennbarem Hartschaum.

Da nun erfindungsgemäss nach Fig. 4 die Verankerung der Wärmedämmschicht aus Faserlamellen (4) mit dem Untergrund (10) und die der Deckschichten (13) mit den Faserlamellen (4) unmittelbar mit der Faser (4) erfolgt, können die Klebstoffe (6) zur Verbindung des weitmaschigen Gewebes (5) und der Faser-Lamellen (4) beliebiger Art sein, da sie auf den Zusammenhalt des gesamten Systems keinen Einfluss haben.

Es können daher als Kleber (6) zur Verbindung des weitmaschigen Gitternetzes (5) mit den Faser- Lamellen (4) sowohl organische als auch anorganische Substanzen verwendet werden. Daher ist auch die Anwendung von Schmelzklebern, Heissklebern, lösungsmittelhaltigen Klebern, Schweissbahnen, ferner Dispersionsklebern, sowie anorganischen hydraulisch abbindenden Klebern möglich. Die in Fig. 1 gezeigte Klebstoff-Applikation (6) durch Eintauchen ist nur beispielhaft. Ebenso kann der Kleber durch Aufspritzen Aufwalzen, Einlegen einer Schweissfolie oder andere zum Stand der Technik gehörende Vorrichtungen auf das Gewebe aufgetragen werden.

Je nach Temperaturbeständigkeit der verwendeten Gewebefasern kann der Abbinde- oder Erhärtungsprozess des Klebers (6) mit Hitzeeinwirkung beschleunigt werden oder der Auftrag im Heissverfahren erfolgen, wobei die Erhärtung durch Abkühlung erfolgt. Ebenso können anorganische Binder, wie Phosphatbinder durch höhere Temperaturen zur Reaktion gebracht werden. Der in Fig. 1 gezeigte Andrückvorgang (7) kann mit Hilfe zum Stand der Technik gehörender Einrichtungen mit einer solchen Hitzebehandlung kombiniert werden.

Bei der Auswahl des Binders (11) zwischen Untergrund (10) und Faser-Lamellen (4) sowie des Binders (12) zur Befestigung der Deckschicht (13) beziehungsweise des Putzes (13) auf den Wärme-Dämmbahnen aus Faser-Lamellen (4) sind wesentliche Fakten zu berücksichtigen, um die Beständigkeit solcher Verbindungen sicherzustellen.

Die Erfahrung hat gezeigt, dass alkalische Stoffe wie Portland-Zement und Weisskalkhydrat Mineralfasern, insbesondere Glasfasern erheblich angreifen können. Das geschieht bei Anwesenheit von Feuchtigkeit und kann solange dauern, bis der Kalk im Zement- oder Kalkmörtel vollständig karbonisiert ist. Dieser Angriff kann zur vollständigen Auflösung der Fasern führen, sodass es nach Fig. 4 an der Berührungsstelle zwischen Faser (4) und Bindemittel (11) beziehungsweise Putz (13) zur Auflösung der Verbindung kommen kann, sodass der Putz (13) oder die Faser-Lamellenbahn (4) abfällt.

Erfindungsgemäss wird dieser Gefahr wie folgt begegnet. Umfangreiche Versuchsreihen haben gezeigt, dass die Intensität einer Alkalireaktion mit Mineralfasern aus verschiedenen Rohstoffen sehr verschieden ist. Am wenigsten resistent sind Glasfasern, wesentlich besser ist das Verhalten von Mineralfasern aus kalkarmem Basalt oder aus Rohstoffen, die nach der Schmelze ein Puzzolan bilden.

Daher werden erfindungsgemäss für ein solches Wärmedämmsystem vorzugsweise Mineral- faser-Lamellen aus Basaltfasern, Puzzolanfasern oder Tonerdefasern eingesetzt. Auch lässt sich ein speziell als alkaliresistent entwickeltes Zirkonglas als Faserrohstoff verwenden. Fasern aus diesen Rohstoffen können in Verbindung mit alkalihaltigen Bindemitteln wie Portland-Zement oder Weisskalkhydrat erfindungsgemäss verarbeitet werden, wenn diesen Bindern soviel kalkbindende Stoffe beigegeben werden, dass austretender freier Kalk zuverlässig gebunden wird. Solche kalkbindenden Stoffe sind Puzzolane oder aktive Kieselsäure. Als Puzzolane sind bekannt Trass, Flugasche und andere, als Kieselsäure können Quarzmehl oder Si02-Stäube sowie andere Si0₂-Verbindungen verwendet werden.

Soll eine mögliche Reaktion zwischen Faser- Lamellen-Schichten (4) und Binder (11 + 12) grundsätzlich vermieden werden, insbesondere dann, wenn die Faser-Lamellen-Schicht aus handelsüblicher Glasfaser besteht, so wird als Binder (11 + 12) und als Putzschicht (13) erfindungsgemäss ein Dispersionsbinder verwendet auf der Basis verschiedener bekannter geeigneter Kunstharze. Solche Binder und Putze greifen Glasfasern nicht an und sind witterungsbeständig. Andererseits jedoch bestehen diese Binder und Putze aus organischen Stoffen und zerfallen bei Brandeinwirkung relativ rasch. Soll nun eine besonders temperaturbeständige Befestigung und Beschichtung der Wärmedämmschicht aus Faser- Lamellen (4) erfolgen, so kann erfindungsgemäss als Bindemittel Tonerdeschmelzzement verwendet werden, um geeignete Verbindungsschichten (11 + 12) und Oberflächen-Beschichtungen (13) herzustellen. Tonerdeschmelzzement enthält keinen freien Kalk und greift daher auch Glasfasern nicht an.

Ergänzend soll erwähnt werden, dass mit einer Faser-Lamellen-Platte jede gewünschte Dämmschichtdicke einstellbar ist. Normale Dämmplatten aus Mineralwolle können nur bis 100 mm Dikke gefertigt werden. Aus beliebig dünnen Rohplatten können die Lamellen-Streifen in der gewünschten Breite geschnitten werden, die Breite (zum Beispiel 200 mm) ergibt durch den Wendevorgang dann die Dicke der Dämmschicht aus Faser-Lamellen.

## Patentansprüche

1. Auf Gebäude oder industrielle Einrichtungen aussen aufzubringende unbrennbare Wärmedämmschicht mit Oberflächenbeschichtung in Form von Rollbahnen oder Platten, die aus Glasfaser- oder Mineralfaser-Lamellen (4) bestehen, bei denen die Faserrichtung senkrecht zur Oberfläche eingestellt ist, dadurch gekennzeichnet, däss diese Faser-Lamellen (4) durch mindestens ein weitmaschiges Gewebe (5) auf der Oberfläche verbunden werden, wobei die Verbindung des Gewebes (5) mit den Lamellen (4) durch Klebstoff (6) erfolgt, der nur entlang der Gewebefäden (5) aufgetragen wird, sodass die Zwischenräume zwischen den Gewebefäden (5) nicht vom Klebstoff überdeckt sind, wobei die Wärmedämmschicht so montiert wird, dass das weitmaschige Gewebe (5) sich an der Aussenseite des Gebäudes beziehungsweise der Einrichtung befindet.

2. Wärmedämmschicht nach Anspruch 1, dadurch gekennzeichnet, dass die Faser-Lamellen (4) aus einer weitgehend alkaliresistenten Mineralfaser, wie Basaltfaser, Puzzolanfaser, Tonerdefaser oder Zirkonglas bestehen.

3. Wärmedämmschicht nach Anspruch 1 und 2, dadurch gekennzeichnet, dass das weitmaschige Gewebe (5) auf den Lamellen-Bahnen (4) aus fäulnisbeständigem Material wie Kunstharzfäden, Glasseide, oder Mineralfasern besteht.

4. Wärmedämmschicht nach Anspruch 1-3, dadurch gekennzeichnet, dass das weitmaschige Gewebe (5) nur einseitig auf die Lamellenbahnen (4) aufgebracht wird, sodass eine rollbare Matte entsteht.

5. Wärmedämmschicht nach Anspruch 1- 3, dadurch gekennzeichnet, dass das weitmaschige Gewebe (5) von zwei Seiten auf die Lamellenbahn (4) aufgebracht wird, sodass eine steife Platte aus Lamellenstreifen entsteht.

6. Wärmedämmschicht nach Anspruch 1-5, dadurch gekennzeichnet, dass die aussen liegende Gewebeschicht (5) breiter als die Lamellenbahn (4) zugeschnitten wird, sodass die Stosskanten der Lamellenbahnen oder -platten (4) von der überstehenden Gewebekante (8) überdeckt werden.

7. Wärmedämmschicht nach Anspruch 1-6, dadurch gekennzeichnet, dass zu deren Befestigung und zur Herstellung eines direkt auf die Faser- Lamellen (4) aufgebrachten Aussenputzes (12) Bindemittel verwendet werden, die alkalifrei sind oder keine reaktionsfähige Alkalität aufweisen, wie zum Beispiel Kunstharz-Dispersionsbinder oder -Putze.

8. Wärmedämmschicht nach Anspruch 7, dadurch gekennzeichnet, dass der Binder oder Putz (11) aus einem alkalisch reagierenden Grundstoff wie Weisskalkhydrat, Portlandzement oder aus einer Mischung aus beiden zusammengesetzt ist, dem jedoch in ausreichender Menge kalkbindende Stoffe, wie Puzzolane und/oder Silikate beigegeben werden, sodass austretender oder sich lösender freier Kalk zuverlässig gebunden wird.

9. Wärmedämmschicht nach Anspruch 7, dadurch gekennzeichnet, dass der Binder oder Putz (11) mit Hilfe eines hydraulisch abbindenden, jedochalkalifreien Zementes, wie Tonerdeschmelzzement, hergestellt wird.

## Claims

1. Noncombustible thermal-insulation layer with surface coating, to be applied externally to buildings or industrial facilities, in the form of rolls or sheets consisting of glass-fibre or mineral-fibre laminations (4) in which the direction of the fibres is set perpendicular to the surface, wherein said fibre laminations (4) are connected by at least one wide-mesh fabric (5) on the surface, the connection of the fabric (5) to the laminations (4) being by means of adhesive (6) which is applied only along the fabric threads (5) so that the spaces between the fabric threads (5) are not covered by the adhesive, the thermal-insulation layer being installed such that the wide-mesh fabric (5) is on the outside of the building or facility.

2. Thermal-insulation layer as defined in claim 1, wherein the fibre laminations (4) consist of a largely alkali-resistant mineral fibre, such as basalt fibre, pozzolanic fibre, alumina fibre or zirconium glass.

3. Thermal-insulation layer as defined in claims 1 and 2, wherein the wide-mesh fabric (5) on the lamination sheets (4) consists of non-rotting material, such as synthetic-resin threads, spun glass or mineral fibres.

4. Thermal-insulation layer as defined in claims 1-3, wherein the wide-mesh fabric (5) is applied to the lamination sheets (4) on one side only, so that a rollable mat results.

5. Thermal-insulation layer as defined in claims 1-3, wherein the wide-mesh fabric (5) is applied to the lamination sheet (4) from two sides, so that a rigid sheet of lamination strips results.

6. Thermal-insulation layer as defined in claims 1-5, wherein the external fabric layer (5) is cut wider than the lamination sheet (4), so that the joint edges of the lamination rolls or sheets (4) are overlapped by the projecting fabric edge (8).

7. Thermal-insulation layer as defined in claims 1-6, wherein, for the fixing of the latter and for the production of an external plaster (12) applied directly to the fibre laminations (4), use is made of binding agents which are alkali-free or which have no reactive alkalinity, such as synthetic-resin dispersion binders or plasters.

8. Thermal-insulation layer as defined in claim 7, wherein the binder or plaster (11) is composed of an alkaline-reacting base material, such as calcium hydroxide, Portland cement or of a mixture of both, added to which, however, in sufficient quantity are lime-binding substances, such as pozzolans and/or silicates, so that free lime which escapes or dissolves is reliably bound.

9. Thermal-insulation layer as defined in claim 7, wherein the binder or plaster (11) is produced with the aid of an hydraulicly setting yet alkali-free cement, such as high-alumina cement.

## Revendications

1. Revêtement calorifuge ininflammable à appliquer sur l'extérieur de bâtiments ou d'installations industrielles présentant une couche de surface sous forme de rouleaux ou de plaques se composant de lamelles (4) en fibres de verre ou en fibres minérales, pour lesquels le sens des fibres est perpendiculaire à la surface, caractérisé par le fait que ces lamelles en fibres (4) sont reliées par au minimum un tissu à larges mailles (5) en surface, la jonction tissu (5)/lamelles (4) étant réalisée par une colle (6) appliquée uniquement le long des fils du tissu (5) de sorte que les espaces entre ceux-ci (5) ne soient pas recouverts de colle, le revêtement calorifuge devant être installé de façon à ce que le tissu à larges mailles (5) se trouve sur la face extérieure du bâtiment ou de l'installation.

2. Revêtement calorifuge suivant la revendication 1, caractérisé par le fait que les lamelles en fibres (4) sont constituées par des fibres minérales largement résistantes aux alcalis comme les fibres de basalte, les fibres de pouzzolane, les fibres d'alumine ou le verre au zircone.

3. Revêtement calorifuge suivant les revendications 1 et 2, caractérisé par le fait que le tissu à larges mailles (5) sur les rouleaux à lamelles (4) sont en un matériau imputrescible comme les fils en résine synthétique, la silionne ou les fibres minérales.

4. Revêtement calorifuge suivant les revendications 1 à 3, caractérisé par le fait que le tissu à larges mailles (5) n'est appliqué que sur l'un des côtés des rouleaux à lamelles (4) de manière à obtenir un matelas isolant déroulable.

5. Revêtement calorifuge suivant les revendications 1 à 3, caractérisé par le fait que le tissu à larges mailles (5) est appliqué des deux côtés du rouleau à lamelles (4) de façon à obtenir une plaque rigide lamellaire.

6. Revêtement calorifuge suivant les revendications 1 à 5, caractérisé par le fait que la couche de tissu (5) extérieure est coupée plus large que le rouleau à lamelles (4) de manière à ce que les rebords des rouleaux ou des plaques à lamelles (4) soient recouverts par le bord en saillie du tissu (8).

7. Revêtement calorifuge suivant les revendications 1 à 6, caractérisé par le fait que l'on utilise, pour la fixation de celui-ci et la fabrication d'un enduit appliqué directement sur les lamelles à fibres (4), des liants non alcalins ou ne réagissant pas aux alcalis comme les liants à dispersion ou enduits en résine synthétique.

8. Revêtement calorifuge suivant la revendication 7, caractérisé par le fait que le liant ou l'enduit (11) se compose d'un matériau de base ne réagissant pas aux alcalis comme l'hydroxyde de calcium, le portland artificiel ou d'un mélange des deux à la fois mais auquel on a ajouté une quantité suffisante de matières fixant la chaux comme la pouzzolane et/ou les silicates de façon à fixer de manière fiable la chaux libérée, qui coule ou se détache.

9. Revêtement calorifuge selon la revendication 7, caractérisé par le fait que le liant ou l'enduit (11) est produit à l'aide d'un ciment hydraulique durcissant mais non alcalin comme le ciment alumineux fondu.
